# EUROPÄISCHE PATENTSCHRIFT

(11) **EP 0 022 466 B1**
(45) Veröffentlichungstag und Bekanntmachung des Hinweises auf die Patenterteilung: **05.09.1984**
(21) Anmeldenummer: 80102861.4
(22) Anmeldetag: 22.05.1980
(51) Int. Cl.: B41J 3/10, G06K 15/10, H04L 21/04

(54) **Punktmatrixdrucker mit an der Mantelfläche einer umlaufenden Drucktrommel angeordneten Anschlagschneiden**
Dot matrix printer with striking edges mounted on the outer surface of a rotating printing drum
Imprimante à matrice de points avec arêtes de frappe disposées sur la surface latérale d'un tambour d'impression rotatif

(30) Priorität: 16.07.1979 US 58050
(43) Veröffentlichungstag der Anmeldung: 21.01.1981
(73) Patentinhaber: International Business Machines Corporation, Armonk, N.Y. 10504 (US)
(72) Erfinder: Meier, Johann Hans, Vestal, New York 13850 (US)
(74) Vertreter: Kirchhof, Norbert, Ing. grad.

## Beschreibung

Die Erfindung bezieht sich auf einen Punktmatrixdrucker mit an der Mantelfläche einer umlaufenden Drucktrommel angeordneten Anschlagschneiden, gegen die unter Zwischenschaltung von Papier und Farbband Druckhämmer wahlweise anschlagbar sind. Ein derartiger Drucker ist in der DE-A 2250330 beschrieben.

Bei Punktdruckern mit einer Adressierbarkeit aller Punkte werden die einzelnen Punkte an allen adressierbaren Punktpositionen in einer kontinuierlichen Punktlinie, die sich quer über das zu bedruckende Papier erstreckt, erzeugt. Für eine gute Druckqualität müssen die Punkte an allen adressierbaren Positionen genau und gleichförmig voneinander beabstandet, erzeugt werden und ist es wünschenswert, die Punkte so nahe wie möglich voneinander beabstandet zu erzeugen.

In der US-PS 2 205 450 ist ein Drucker beschrieben, der eine Trommel mit einer einzigen schraubenförmigen Anschlagschneide aufweist, die mit einem einzigen Druckhammer zusammenwirkt, der sich über die gesamte Länge der Trommel erstreckt. Dieser Drucker erzeugt zwar nahe voneinander gleichförmig beabstandete Druckpunkte, jedoch seine Druckgeschwindigkeit ist begrenzt. Dies trifft insbesondere dann zu, wenn die Drucklinien sehr lang sind.

Der Drucker nach der US-PS 3 138 429 ist für eine etwas höhere Druckgeschwindigkeit vorgesehen, indem die schraubenförmige Anschlagschneide mehrere Umdrehungen aufweist. Ein einziger Druckhammer ist parallel zur Trommel angeordnet und kann gleichzeitig mehrere voneinander beabstandete Punkte in einer Zeile erzeugen. Der Druckhammer und sein Antriebsmechanismus weisen einen komplexen Aufbau auf. Außerdem muß die Ganghöhe der schraubenförmigen Anschlagschneide relativ groß sein, um einen Schattendruck benachbarter Teile eines einzigen flexiblen Hammers zu vermeiden.

Wesentlich höhere Druckgeschwindigkeiten wurden durch Verwendung einer Mehrzahl von einzeln anschlagbaren, in einer einzigen Reihe angeordneten Druckhämmern erzielt. Die schraubenförmige Anschlagschneide auf dem rotierenden Zylinder besitzt eine große Anzahl von Umdrehungen. Jeder Umdrehung ist ein einziger Druckhammer zugeordnet. Derartige Drucker sind in den US-PS 3 409 904, 3810195, 3813492, 3830975 und 3 843 955 beschrieben.

Bei den Druckern nach den zuvor genannten US-PS besteht zwischen den einzelnen Druckhämmern ein Zwischenraum, um eine interferenzfreie Arbeitsweise zu erhalten. Die Zwischenräume zwischen den einzelnen Druckhämmern sind problemfrei beim Zeichendruck, da hierbei naturgemäß zwischen den Zeichen zwecks Lesbarkeit derselben ein Zwischenraum vorhanden ist. Jedoch für das Drucken in allen adressierbaren Punkten begrenzt die Druckhammertrennung, die zwischen den einzelnen Druckhämmern vorhanden sein muß, die Dichte der Druckpunkte. Eine Nichtgleichförmigkeit der Druckhammerteilung trägt zu einer schlechteren Druckqualität bei. Eine Verminderung des Zwischenraumes zwischen den einzelnen Druckhämmern und das Erzielen einer gleichförmigen Druckhammerteilung stellt einen großen Aufwand dar.

Bei Druckern mit einer Adressierbarkeit sämtlicher Druckpunkte wurden auch andere Konstruktionen verwendet. So sind in der US-PS 3 941 051 gleichförmig voneinander beabstandete Druckhämmer gezeigt, die auf einem gemeinsamen Träger entlang der Druckzeile um die volle Länge eines Drucksegmentes hin- und herbewegt werden. Die Bewegungsamplitude der Hämmer ist relativ groß, wodurch große dynamische Kräfte erforderlich sind.

Die Erfindung, wie sie in den Ansprüchen gekennzeichnet ist, löst die Aufgabe, einen Punktmatrixdrucker anzugeben, der keine Druckdrähte aufweist und trotz hoher Druckgeschwindigkeit eine verbesserte Druckqualität und eine sehr hohe Punktdichte bei einfachem Aufbau erzielt.

Die durch die Erfindung erzielten Vorteile sind im wesentlichen darin zu sehen, daß in einer Zeile die Punkte an jeder adressierbaren Druckpunktposition der Druckzeile erzeugbar sind und daß trotz der hohen Punktdichte ein relativ großer Zwischenraum zwischen den Druckhämmern vorhanden ist, wodurch deren gegenseitige Beeinflussung beim Druck weitgehend ausgeschlossen ist.

Im folgenden wird die Erfindung anhand von in den Figuren veranschaulichten Ausführungsbeispielen beschrieben.

Es zeigen:
Fig. 1 eine, die Erfindung aufweisenden, Punktmatrixdrucker in schaubildlicher Darstellung,
Fig. 2 eine Seitenansicht des Druckers nach Fig. 1,
Fign. 3 bis 6 Folgen von Schemata, die die räumlichen Beziehungen der Schneide und der Druckhämmer bei einem Drucker nach den Fign. 1 und 2 veranschaulichen,
Fig. 7 ein weiteres Ausführungsbeispiel für einen Lager- und Verschiebemechanismus der Druckhämmer,
Fig. 8 eine weitere Ausführungsform der Erfindung und
Fig. 9 eine Seitenansicht des Druckers nach Fig. 8.

Das Aufzeichnungsmedium 10, wie das Farbband 25 und das zwischen den Rollen 23 und 24 sich erstreckende, zu bedruckende Papier 26, werden zwischen der rotierenden Drucktrommel 11 und einer horizontalen Reihe von Druckhämmern 12, transportiert. Die Druckhämmer 12 ragen aus je einem Betätiger 13 die von einer horizontalen Stange 14 getragen werden und von derselben wegweisen. Die Betätiger 13 können verschiedene Formen aufweisen und sind lediglich schematisch dargestellt. Beispielsweise können die Betätiger 13 Magnete aufweisen, die individuell erregbar sind und hierbei eine Stange bewegen, an welcher die Druckhämmer 12 befestigt sind. Die letzteren sind um eine kurze Strecke rechtwinklig zur Tangentialebene des Aufzeichnungsmediums 10 auf der Drucktrommel 11 sehr rasch bewegbar.

Die Drucktrommel weist eine Merhzahl von Anschlagschneiden 15 und 16 auf, die an ihrer Mantelfläche in einer Mehrzahl von Spalten oder Ringen 17, 18, 19 und 20 angeordnet sind. Die Anzahl der Ringe kann auf der Basis der gewünschten Länge der Druckzeile und der Druckgeschwindigkeit ausgewählt werden. Im vorliegenden Falle sind zur Darstellung der Erfindung vier Ringe gezeigt.

Die Anschlagschneiden 15, 16 sind relativ zur Druckzeile geneigt, um entlang der Zeile ein Abtasten vorzusehen. Da die Neigungen der Anschlagschneiden 15, 16 entgegengesetzt sind, d.h. zickzack-förmig, erfolgt das Abtasten aufeinanderfolgend in entgegengesetzten Richtungen. Somit wird bei einer Drehung der Drucktrommel 11 in Richtung des Pfeiles 21 die Reihe von Anschlagschneiden 15 in einander benachbarten Ringen 17 bis 20 gleichzeitig von links nach rechts abgetastet, während die Reihen von Anschlagschneiden 16 von rechts nach links abgetastet werden. Die Reihen von Anschlagschneiden sind durch einen Spalt 22 voneinander getrennt. Dies ergibt ein Zeitinterval für den Vorschub des zu bedruckenden Papieres 26 in aufeinanderfolgende Punktzeilen.

Die Breite der Abtastung durch die Anschlagschneiden 15 und 16 ist ein Segment einer Linie, die eine Mehrzahl von Punktpositionen abdeckt. Sämtliche Segmente in einer Reihe decken jede mögliche Punktposition einer Zeile ab. Mit anderen Worten, es werden durch die Reihen von Anschlagschneiden 15 oder 16 zwischen den Punktpositionen keine Lücken erzeugt. Um dies zu erreichen, ist die Länge der benachbarten Anschlagschneiden derart bemessen daß die senkrechte Projektion ihrer benachbarten Enden auf die Druckzeichen einander geringfügig überlappen oder berühren. So ist beispielsweise in Fig. 3 deutlich veranschaulicht, daß die Projektion des rechten Endes der Anschlagschneide 15 im Ring 17 das linke Ende der Anschlagschneide 15 im Ring 18 berührt usw. Dasselbe trifft für die Anschlagschneiden 16 zu.

Die Breite der Druckhämmer 12 ist geringer als die senkrecht projekzierte Weite der Anschlagschneiden 15 und 16. Die Lücken zwischen den Hämmern 12 können merklich sein, wodurch eine Bewegung der letzteren mit nur geringer Wahrscheinlichkeit von mechanischer Interferenz möglich ist. Der Nettounterschied zwischen der Schneidenweite und der Hammerbreite ist merklich. Er kann eine oder mehrere Punktpositionen betragen, in Abhängigkeit von der Dicke der Schneide und des Hammers und der Größe der Lücke. Erfindungsgemäß werden die Druckhämmer 12 als eine Gruppe synchron mit dem Abtasten der Anschlagschneiden verschoben. Zu diesem Zweck ist die Stange 14 an den Ende flexibler Glieder 27 und 28 befestigt, die ihrerseits mit einem Gestell 29 verbunden sind. Eine Schraubenfeder 30 erzeugt eine konstante Vorspannung am einen Ende der Stange 14, so daß eine Rolle 31 am anderen Ende der Stange 14 dauernd in Berührung mit einer Kurzenverscheibe 32 gehalten wird. Ein Antrieb 33, der ein Motor oder ein Getriebe sein kann, steht in gemeinsamer getrieblicher Verbindung sowohl mit Welle 34 der Drucktrommel 11 als auch mit einer Kurvenscheibenwelle 35, so daß die Kurvenscheibe 32 die Stange 14 entlang der Druckzeile nach links und rechts hin- und herbewegt und dadurch die Druckhämmer 12 nach rechts und links verschiebt in Gleichschaltung mit der Richtung des Abtastens durch die Anschlagschneiden 15 und 16. Auf diese Weise wirken die Druckhämmer 12 mit jeder Punktposition, die durch die Anschlagschneiden 15 und 16 in jeder Punktzeile abgetastet werden, zusammen.

Einzelheiten der Wirkungsweise der Ringe 17 und 18 sind in den Folgezeichnungen 3 bis 6 veranschaulicht. In Fig. 3 wurden die Druckhämmer 12 durch die Kurvenscheibe 32 nach links entgegen der Vorspannungskraft der auf die Stange 14 einwirkenden Schraubenfeder 30 bewegt. In dieser Stellung überlappen die Druckhämmer 12 die linken Kanten der Anschlagschneiden 15. Da die Anschlagschneiden 15 in Richtung des Pfeiles 21 bewegt werden, werden die Druckhämmer 12 langsam nach rechts bewegt in eine mehr oder wenig zentrale Position, in der die Anschlagschneiden für alle Kreuzungspunkten mit den Druckhämmern 12 zwischen den Enden der Anschlagschneiden angeschlagen werden können. In Fig. 4 wurden die Druckhämmer 12 in die extrem rechte Stellung verschoben als Ergebnis der in ihrem untersten Punkt bewegte Kurvenscheibe 32 und der Vorspannungskraft der Schraubenfeder 30, welche die flexiblen Glieder 27 und 28 auslenkt. Somit ist eine Punktzeile fertig gedruckt und der Druckzyklus für die nachste Punktzeile kann erfolgen. In dem Intervall während dem der Splat 22 an den Druckhämmern 12 sich vorbebewegt, kann das Papier 26 um einen Schritt weiterbewegt werden, zum Zwecke des Druckens der nächsten Punktzeile.

Die Fign 5 und 6 zeigen die Druckfolge von rechts nach links. In Fig. 5 sind die Druckhämmer 12 in ihrer extrem rechten Position, die übereinstimmt mit der in Fig. 4 gezeigten Position. In dieser Position erstrecken sich die Druckhämmer 12 unter den rechten Enden der Anschlagschneiden 16. Die Kurvenscheibe 32 ist zu dieser Zeit noch an ihrem niedrigsten Punkt und die flexiblen Glieder 27 und 28 sind nach rechts gebogen durch die Kraft der Schraubenfeder 30. Da die Anschlagschneiden 16 sich nach unten in der durch den Pfeil 21 gezeigten Richtung bewegen, wird die Kurvenscheibe 32 von ihrem niedrigsten Punkt in einem Mittelpunkt bewegt, wodurch die Druckhämmer 12 in ihre Mittelposition bewegt werden. In dieser Position können die Druckhämmer 12 gegen alle bis auf die extrem linke und rechts Punktpositionen, die durch die Anschlagschienen 16 abgetastet, angeschlagen werden. Die Fig. 6 zeigt die Lage der Druckhämmer 12, in welcher sie die linken Enden der Anschlagschneiden 16 abdecken, um Punkte am Ende des von rechts nach links verlaufenden Abtastens zu erzeugen, die sehr nahe zu den Punkten liegen oder sogar zu denselben überlagert sind, die in benachbarten Ringen am Beginn des Abtastens gebildet wurden. In dieser Stellung ist die Kurvenscheibe 32 an ihrem höchsten Punkt und die flexiblen Glieder 27 und 28 wurden nach links gebogen und die Druckhämmer 12 sind in einer Stellung, um das Linksnach Rechtsabtasten nach einem Papiertransportintervall zu wiederholen. Das Papiertransportinterval ermöglicht der Spalt 22. Somit sind eng aneinander benachbarte Punkte erzeugbar. Die Druckhämmer 12 können ohne gegenseitige Beeinflussung betätigt werden. Die Spalten zwischen den Druckhämmern 12 erfordern keine hohe Präzision, da, wie weiter oben bereits erwähnt, ein Verschiebungsüberlappen vorhanden ist.

In Fig. 7 ist ein Verschiebemechanismus für die Druckhämmer gezeigt, welcher die Druckhämmer 12 und ihre zugeordneten Betätiger in eine sinusförmige Schwingung versetzt. Die Stange 14 auf den flexiblen Gliedern 27 und 28 besitzt an ihrem rechten Ende eine Rolle 40. Ein dynamisches Gegengewicht 41 wird mit der Rolle 42 von einem zweiten Paar von flexiblen Gliedern 43 und 44 getragen. Die Zugfedern 45 und 46 sind mit ihren Enden einerseits an der Stange 14 und andererseits am Gegengewicht 41 befestigt und halten so die Rollen 40 und 42 in dauernder Berührung mit einer Kurvenscheibe 47, die auf der Welle 35 drehbar gelagert ist. Die Kurvenscheibe 47 ist so geformt, um eine rein sinusförmige Bewegung zu erzeugen.

Der Verschiebemechanismus der Fig. 7 verschiebt die Druckhämmer 12 mit einer im wesentlichen rein sinusförmigen Bewegung, die die Beschleunigung der Druckhämmer verringert.

Der beschriebene Druckmechanismus kann mit einer relative hohen Geschwindigkeit zum Grobdruck betrieben werden und kann verlangsamt werden für einen dichteren Druck. Zusätzlich sind die Zeichenteilung und die Zeilenteilung wählbar. Außerdem ergibt der Mechanismus eine einfache Lösung für annehmbare Kosten für eine gute Druckqualität, die frei ist von Schattendruck an allen adressierbaren Punkten einer Punktmatrix.

In Fig. 8 enthält der Abtastmechanismus eine Stange 50, die eine Vielzahl von flexiblen Druckfingern 51 aufweist, von denen ein jeder einen Punktbildungsvorsprung 52 aufweist. Die Druckfinger 51 sind entlang der Stange 50 gleichförmig voneinander beabstandet angeordnet in einer Entfernung, die gleich ist der gewünschten Länge der Druckzeilensegmente. Die Druckfinger 51 sind gegenüber den Druckhämmern 12 ausgerichtet udn dienen zum Anschlagen des Farbbandes 25 und des Papieres 26 gegen das rotierbare Widerlager 53. Der Verschiebemechanismus für die Stange 50 enthält die Kurvenscheibe 54 und die Rolle 55, die am Ende der Stange 50 angeordnet ist. Die Schraubenfeder 56 wirkt mit einer Vorspannungskraft auf die Stange 50 ein, um die Rolle 55 in Berührung mit der Kurvenscheibe 54 zu halten. Der Tragaufbau für die Stange 50 kann aus flexiblen Gliedern der in Fig. 7 gezeigten Art bestehen. Der Verschilebemechanismus für die Stange 14 und die Druckhämmer 12 ist der gleiche wie zuvor beschrieben. Die Amplitude der durch die Kurvenscheibe 54 erzeugten Hin- und Herbewegung muß so bemessen sein, um im wesentlichen die Länge eines Druckzeilensegmentes zu überdekken, wohingegen die Amplitude der Schwingung der Stange 14, die durch die Kurvenscheibe 47 bewirkt wird, nur den Spalt zwischen den Druckhämmern 12 zu überdecken braucht. Vorzugsweise ist die Bewegung der Stange 50 während des Überquerens der Druckzeilensegmente zeitlich linear und die Bewegung der Stange 14 ist rein sinusförmig. Die Kurvenscheiben 54 und 47 sind entsprechend geformt und können durch eine gemeinsame Welle 57 angetrieben werden, um die gewünschte Synchronisation der beiden Bewegungen zu erzeugen. Die Kurvenscheiben 54 und 47 sind so synchronisiert, daß die Bewegungen der Stangen 14 und 50 in der gleichen Richtung erfolgen.

## Patentansprüche

1. Punktmatrixdrucker mit an der Mantelfläche einer umlaufenden Drucktrommel (11) angeordneten Anschlagschneiden, gegen die unter Zwischenschaltung von Papier und Farbband Druckhämmer wahlweise anschlagbar sind, dadurch gekennzeichnet,
daß die Anschlagschneiden (15, 16) in mehreren in Zeilenrichtung verlaufenden Reihen angeordnet und gegenüber der Druckzeile innerhalb einer Reihe gleich geneigt sind,
daß jeder Anschlagschneide (15, 16) eine gleichgroße Anzahl von Druckpunkten zugeordnet ist und alle Anschlagschneiden einer Reihe alle Druckpunktpositionen einer Punktzeile abdecken,
daß jeder Anschlagschneide (15, 16) einer Reihe je ein Druckhammer (12) zugeordnet ist, dessen Anschlagsfläche parallel zur Druckzeile verläuft und geringfügig kürzer ist als die senkrechte Projektion der Länge der Anschlagschneiden (15, 16) auf die Druckzeile, so daß zwischen den einzelnen Druckhämmern (12) ein für die Vermeidung einer gegenseitigen Beeinflussung ausreichendes Spiel vorhanden ist und
daß die Druckhämmer (12) an einer Stange (14) gelagert sind, die längs der Druckzeile im Synchronismus mit der Drehung der Drucktrommel (11) um eine Wegstrecke verschiebbar ist, die im wesentlichen der Differenz der Länge der Hammeranschlagfläche und der Länge der Projektion der Anschlagschneide (15 bzw. 16) entspricht.

2. Punktmatrixdrucker nach Anspruch 1, dadurch gekennzeichnet, daß die Anschlagscheiden (15, 16) in aufeinanderfolgenden Reihen in entgegengesetzter Richtung geneigt sind und die Verschiebung der die Druckhämmer (12) lagernden Stange (14) in beiden Richtungen in Synchronismus mit der Drehung der Drucktrommel (11) erfolgt.

3. Punktmatrixdrucker nach Anspruch 1, dadurch gekennzeichnet, daß die Anschlagschneiden (15, 16) eine Länge haben, durch die ihre senkrechte Projektion auf die Punktzeile eine Überlappen ihrer benachbarten Enden ergibt.

4. Punktmatrixdrucker nach Anspruch 1, dadurch gekennzeichnet, daß die die Druckhämmer (12) lagernde Stange (14) an ihren beiden Enden an je einer gleichlangen Blattfeder (27, 28) befestigt ist, die parallel zueinander angeordnet sind und mit ihren anderen Enden mit dem Gestell (29) verbunden sind und daß die Stange (14) durch Federkraft (30) an einer Kurvenscheibe (32) anliegt, die synchron mit der Drucktrommel (11) angetrieben wird.

5. Punktmatrixdrucker nach Anspruch 1, dadurch gekennzeichnet, daß die Bewegung der die Druckhämmer (12) lagernden Stange (14) eine rein sinusförmige ist.

6. Punktmatrixdrucker nach Anspruch 1 und 2, dadurch gekennzeichnet, daß die einander zugewandten Enden der Anschlagschneiden zweier benachbarter Reihen um einen Spalt (22) in Drehrichtung (21) der Drucktrommel (11) voneinander beabstandet sind.

7. Punktmatrixdrucker mit einer Schreibwalze, gegen die unter Zwischenschaltung von Papier und Farbband Druckhämmer wahlweise anschlagbar sind, dadurch gekennzeichnet, daß die Druckzeile im mehrere Druckpunktpositionen enthaltende Drucksegmente gleicher Länge unterteilt ist, deren Teilung der Teilung der Druckhämmer (12) entspricht, daß die Druckhämmer (12) entlang der Druckzeile um eine Strecke hin und her verschiebbar sind, die im wesentlichen der Zwischenraumlänge zwischen den einzelnen Druckhämmern (12) entspricht, daß zwischen den Hammeranschlagflächen und dem Farbband (25) pro Druckhammer (12) ein eine einzige Druckpunktposition abdeckender Druckfinger (51) angeordnet ist und daß diese Druckfinger (51) an einer entlang der Druckzeile hin und her verschiebbaren Stange (50) angeordnet sind, deren Verschiebehub im wesentlichen der Länge eines Drucksegmentes entspricht.

## Revendications

1. Imprimante à matrice de points avec aretes de frappe disposées sur la surface latérale d'un tambour d'impression rotatif (11) que frappent sélectivement des marteaux d'impression, le papier et le ruban d'impression étant interposés entre les marteaux d'impression et le tambour d'impression, caractérisée
en ce que lesdites aretes de frappe (15, 16) sont agencées en plusieurs rangs dans le sens de la ligne d'impression et ont, dans chaque rang, la meme inclinaison par rapport à la ligne d'impression,
en ce qu'un meme nombre de points d'impression est associé à chaque arete de frappe (15, 16) et que toutes les aretes de frappe comprises dans un rang recouvrent l'ensemble des positions d'impression d'une ligne d'impression,
en ce qu'un marteau d'impression (12) est associé à chaque arete de frappe (15, 16) d'un rang, la face d'impact dudit marteau d'impression étant parallèle à ladite ligne d'impression, et est légèrement plus court que la projection perpendiculaire de la longuer des aretes de frappe (15, 16) par rapport à ladite ligne d'impression, de sorte qu'il y a un jeu suffisant entre lesdits différents marteaux d'impression (12) de façon à éviter leur influence réciproque, et
en ce que lesdits marteaux d'impression (12) sont montés sur une barre (14), mobile le long de ladite ligne d'impression de façon synchrone à la rotation dudit tambour (1 1 dont la course correspond substantiellement à la différence entre d'une part la longueur de la face de frappe desdits marteaux et la longueur de la projection de ladite arete de frappe (15 ou 16).

2. Imprimante à matrice de points selon la revendication 1, caractérisée, en ce que lesdites aretes de frappe (15, 16) des rangs successifs sont inclinées dans des directions respectivement opposées et que le déplacement de ladite barre (14) supportant lesdits marteaux d'impression (12) dans les deux directions est synchronisé à la rotation dudit tambour d'impression (1 1

3. Imprimante à matrice de points selon la revendication 1, caractérisée, en ce que lesdites aretes de frappe (15, 16) ont une longueur, où leur projection perpendiculaire par rapport à ladite ligne de points produise un chevauchement de leurs extrémités voisines.

4. Imprimante à matrice de points selon la revendication 1, caractérisée, en ce que ladite barre (14) supportant lesdits marteaux d'impression (12) a ses deux extrémités solidaires de respectivement deux ressorts à lames (27, 28) parallèles l'un à l'autre et reliés par leur autre extrémité à un chassis (29), en ce que ladite barre (14) est élastiquement adjacente à une came (32) entrainée de façon synchrone par ledit tambour d'impression (11).

5. Imprimante à matrice de points selon la revendication 1, caractérisée, en ce que le déplacement de ladite barre (14) supportant lesdits marteaux d'impression (12) est uniquement sinusoidal.

6. Imprimante à matrice de points selon les revendications 1 et 2, caractérisée, en ce que les extrémités orientées l'une vers l'autre des aretes de frappe de deux rangs voisins sont séparées par un interstice (22) dans le sens de rotation (21) dudit tambour d'impression (11).

7. Imprimante à matrice comportant un cylindre d'impression que frappent sélectivement des marteaux d'impression, le papier et le ruban d'impression étant interposés entre les marteaux d'impression et le tambour d'impression, caractérisée, en ce que ladite ligne d'impression est décomposée en plusieurs segments d'impression de longueur égale contenant des positions de points d'impression et dont l'écartement correspond à l'écartement desdits marteaux d'impression (12), en ce que lesdits marteaux d'impression (12) sont mobiles le long de la ligne d'impression selon un mouvement de va-et-vient pour effectuer une course substantiellement égale à la longueur de l'espacement entre les différents marteaux d'impression (12), en ce qu'il est prévu un doigt d'impression (51) par marteau d'impression (12), recouvrant une seule position d'impression et disposé entre lesdites faces d'impact de marteaux et ledit ruban d'impression (25), et en ce que ces doigts d'impression (51) sont montés sur une barre (50) mobile selon un mouvement de va-et-vient le long de ladite ligne d'impression, la course de ladite barre étant substantiellement égale à la longueur d'un segment d'impression.

## Claims

1. Dot matrix printer with impact anvils arranged on the circumference of a rotating printing drum (11) against which print hammers are selectively impactable, with paper and ribbon being inserted, characterized in that the impact anvils (15, 16) are arranged in several rows extending in line direction, and uniformly sloping relative to the printing line within one row,
that each impact anvil (15, 16) has an equal number of dots associated thereto, and that all impact anvils of a row cover all dots of a dot line,
that each impact anvil (15, 16) of a row has one respective print hammer (12) associated thereto whose impact surface extends in parallel to the printing line and is lightly shorter than the vertical projection of the length of the impact anvils (15, 16) onto the printing line, so that between the individual print hammers (12) there is sufficient tolerance for avoiding mutual influence,
and that the print hammers (12) are supported at a bar (14) shiftable along the printing line in synchronism with the rotation of the printing drum (11) by a distance substantially corresponding to the difference of the length of the hammer impact surface and of the length of the projection of the impact anvils (15 or 16, respectively).

2. Dot matrix printer as claimed in claim 1, characterized in that the impact anvils (15, 16) are sloping in opposite direction in successive rows, and that the shifting of the bar (14) carrying the print hammers (12) is effected in both directions in synchronism with the rotation of the printing drum (11).

3. Dot matrix printer as claimed in claim 1 characterized in that the impact anvils (15, 16) are of a length through which their vertical projection onto the dot line provides an overlapping of their adjacent ends.

4. Dot matrix printer as claimed in claim 1, characterized in that the bar (14) supporting the print hammers (12) is fixed at its two ends to one respective flexure spring (27, 28) of equal length which are arranged in parallel to each other, and connected with their other ends with the base (29), and that the bar (14) is placed by coil spring (30) to a cam (32) driven synchronously with the printing drum (11).

5. Dot matrix printer as claimed in claim 1, characterized in that the movement of the bar (14) supporting the print hammers (12) is a strictly sinus-shaped movement.

6. Dot matrix printer as claimed in claims 1 and 2, characterized in that the impact anvil ends facing each other of two adjacent rows are spaced by a gap (22) in rotational direction (21) of the printing drum (11).

7. Dot matrix printer with a printing platen against which printing hammers are selectively impactable, with paper and ribbon being inserted, characterized in that the printing line is divided into printing segments of equal length comprising several dot positions, the subdivision of said segments corresponding to the subdivision of the printing hammers (12), that the printing hammers (12) are shiftable back and forth along the printing line by a distance substantially corresponding to the space length between the individual print hammers (12), that between the hammer impact surfaces and the ribbon (25) a printing finger (51) covering one single dot position is arranged, and that these printing fingers (51) are arranged at a bar (50) shiftable back and forth along the printing line, the shifting stroke of said bar substantially corresponding to the length of one printing segment.
